# EUROPÄISCHE PATENTSCHRIFT

(11) **EP 2 281 491 B1**
(45) Veröffentlichungstag und Bekanntmachung des Hinweises auf die Patenterteilung: **22.08.2012**
(21) Anmeldenummer: 10005675.3
(22) Anmeldetag: 01.06.2010
(51) Int. Cl.: A47G 23/02, A47G 23/06, A47B 13/16, A45F 3/44

(54) **Portabler Getränkehalter**
Portable drinks holder
Porte-récipent a boisson

(30) Priorität: 09.06.2009 DE 202009008038 U
(43) Veröffentlichungstag der Anmeldung: 09.02.2011
(73) Patentinhaber: Dittmann, Karsten, 76877 Offenbach (DE)
(72) Erfinder: Dittmann, Karsten, 76877 Offenbach (DE)
(74) Vertreter: Patentanwälte Bitterich, Dr. Keller, Schwertfeger

(56) Entgegenhaltungen:
- DE-U1-202004 007 985
- GB-A- 367 925
- JP-A- 8 280 519
- US-A- 1 757 689
- US-A- 2 597 460
- US-A- 5 165 583
- US-A- 6 149 027
- US-A1- 2005 151 034
- US-B1- 7 293 748

## Beschreibung

Die vorliegende Erfindung betrifft einen portablen Getränkehalter zur Aufnahme von Trinkbechern oder Getränkebehältern.

Getränkehalter zur Aufnahme von Bechern oder Getränkebehältern sind beispielsweise in der DE 202 11 873 U1, DE 20 2005 020 376 U1, DE 296 16 564 U1 beschrieben. Die dort gezeigten Getränkehalter sind so ausgelegt, dass sie zum Halt an einer Fläche oder einen Gegenstand befestigt werden müssen, um ihre Trägerfunktion zu erfüllen. Als mögliche Montagernöglichkeiten ist beispielsweise die Anbringung in Kraftfahrzeugen im Bereich der Mittelkonsole genannt. Solche Lösungen sind jedoch für den Betrieb im Freien, beispielsweise, im Rahmen eines Picknicks oder Campingurlaubs, nicht geeignet. Auf unwegsamem Untergrund lassen sich Trinkbecher oder Getränkebehälter wie Flaschen nur sehr schwer auf dem Boden sicher abstellen. Der Boden muss zuerst präpariert werden, damit der Becher oder die Flasche eine ausreichende Standfestigkeit erlangt. Oftmals muss mit Hilfe von Werkzeugen der Untergrund plan gemacht werden. Dies ist unbefriedigend. Gerade bei sehr hartem. steinigem Untergrund oder einer schiefen Ebene kann es nahezu unmöglich werden, einen Becher oder einen Getränkebehälter umwerfsicher abzustellen. In vielen Situationen kann der Becher oder Getränkebehälter leicht umgeworfen werden oder umfallen.

Getränkehalter für Trinkbecher oder Getränkebehälter mit einer Grundplatte und mehreren darauf angeordneten Aufnahmebereichen für Trinkbecher oder Getränkebehälter mit wenigstens einem Standfuß sind im Stand der Technik bekannt. Man vergleiche beispielsweise die US 1,757,689 A, US 5, 165,583 A, US 2,597,460 A, JP 8 280 519 A, GB 367 925 A, US 2005/151034 A1, DE 20 2004 007 985 U1, US 7,293,748 B1 sowie US 6,149 027 A. Viele der darin gezeigten Ausführungsformen sind jedoch sehr robust gebaut und eignen sich nicht für eine leichte Mitnahme, beispielsweise zu einem Picknick.

US 1,757,689 A offenbart ein portabler Getränkehalter nach dem Gbenbegriff des Anspruchs 1.

Es ist somit Aufgabe der vorliegenden Erfindung, einen portablen Getränkehalter bereitzustellen, der von einer Person leicht mitgeführt und in kurzer Zeit im Freien aufgebaut werden kann und somit zur sicheren Aufnahme und zum Halt von Trinkbechern oder Getränkebehältern aber auch als Multifunktionsablage geeignet ist.

Diese Aufgabe wird gelöst durch einen Getränkehalter mit den Merkmalen des Anspruchs 1.

Der erfindungsgemäße Getränkehalter besteht aus einer Grundplatte, auf der ein oder mehrere begrenzte Aufnahmebereiche für Trinkbecher, Getränkebehälter und andere Gegenstände vorgesehen sind. Der Ausdruck "Trinkbecher" umfasst in diesem Zusammenhang sämtliche Behälter, z.B. ein Trinkglas oder eine Tasse. Der Ausdruck "Getränkebehälter" umfasst jegliche Art von Behältern, die zur Aufnahme eines Getränkes dienen, beispielsweise eine Flasche oder Kanne.

Die einzelnen Aufnahmebereiche für Trinkbecher oder Getränkebehälter sind durch Seitenwände definiert, welche vorzugsweise wiederum an die Behälterform an der Unterseite der Aufnahme angepasst sind. Vorzugsweise sind die Seitenwände rundförmig ausgestaltet. Die Seitenwände sind in den Aufnahmebereichen umlaufend und umfassen den Behälter vollständig. In einer anderen Ausführungsform sind die Seitenwände in den Aufnahmebereichen durch einen Schlitz durchbrochen. Dieser Schlitz erfüllt zwei Funktionen. Zum einen kann in ihm der Henkel einer Tasse geführt werden. Zum anderen können die Seitenwände aus federndem Material gebildet werden, so dass der Schlitz eine funktionsbedingte Durchbrechung darstellt, um die Federbarkeit der Seitenwände sicherzustellen. Der Schlitz ist daher an den Aufnahmebereichen vorzugsweise zur Außenseite angeordnet.

Vorzugsweise ist die Grundplatte kleeförmig ausgestaltet, so dass wenigstens drei Aufnahmebereiche an den Flügeln der Grundplatte entstehen. Vorzugsweise sind in den Aufnahmebereichen jeweils zwei Seitenwände gegenüberliegend angeordnet. Diese werden vorzugsweise durch einen äußeren kleineren Schlitz sowie einen inneren größeren Schlitz durchbrochen. Ferner kann ein zusätzlicher zentraler Aufnahmebereich vorgesehen sein, der vorzugsweise von einer Begrenzung umrandet ist. In diesem Aufnahmebereich können weitere Gegenstände, wie z.B. ein Getränkebehälter, ein Flaschenöffner, ein Feuerzeug oder ein Mobiltelefon abgelegt werden. Aber auch Aufnahmebereiche für Werkzeug, z.B. als portable Werkzeugablage sind denkbar. Somit wäre die erfindungsgemäße Konstruktion grundsätzlich auch auf Baustellen oder Montagestandorten einsetzbar.

Bei Verwendung eines federnden Materials für die Seitenwände können Behälter mit unterschiedlichen Durchmessern in die einzelnen Aufnahmebereiche eingesetzt werden. Die federnden Seitenwände geben entsprechend dem Durchmesser des Behälters nach.

Bei sehr unterschiedlichen Durchmessern der Becher oder Behälter reicht die Federwirkung ggf. nicht mehr aus, und es sind Einsätze mit unterschiedlichen Öffnungsdurchmessern vorgesehen, welche zwischen den Seitenwänden in die Aufnahmebereiche eingesetzt werden. Mittels dieser Einsätze können Becher oder Behälter mit unterschiedlichen Außendurchmessern in die Aufnahmebereiche passgenau eingesetzt werden, ohne dass diese Spiel besitzen und innerhalb des Aufnahmebereichs verrutschen. Diese Einsätze mit ihren unterschiedlichen Öffnungsdurchmessern können als zusätzliches Sortiment zur Verfügung gestellt werden.

Um den erfindungsgemäßen Getränkehalter auch auf dem Untergrund aufstellen zu können, sind an der Unterseite der Grundplatte wenigstens drei Standfüße vorgesehen. Diese sind entweden teleskopartig ausziehbar oder einklappbar. Durch die verstellbaren Teleskopfüße ist es möglich, dass der erfindungsgemäße Getränkehalter auch auf unebenem Untergrund aufgestellt werden kann. Im Fall einer schiefen Ebene muss der nach unten angeordnete Fuß weiter ausgezogen werden, damit der Getränkehalter waagrecht im Lot steht. Wenn gewünscht, kann hierfür an der Grundplatte auch eine Wasserwaage angeordnet werden, so dass der Getränkehalter genau ins Lot gebracht werden kann.

Die wenigstens drei Standfüße sind vorzugsweise an der Unterseite der Grundplatte verschraubt. Durch die Verschraubung können die Füße sehr schnell und fest mit der Grundplatte verbunden und bei Bedarf wieder gelöst werden. Natürlich ist auch jede andere Verbindungsart denkbar, beispielsweise Schnapp-Klemm-Verschlüsse, Verschweißen, Verlöten oder Verrasten. Die Arretierung der Teleskopfüße erfolgt vorzugsweise durch einen Reib- oder Klemmverschluss. Solche Verschlussarten sind beispielsweise bei Photo- oder Videostativen bekannt.

In einer weiteren Ausführungsform des erfindungsgemäßen Getränkehalters sind die Füße über ein Scharnier ein- und ausklappbar. Die Füße befinden sich an der Unterseite und können über ein Gelenk nach innen an die Unterseite der Grundplatte gelegt werden.

Für den bequemen Transport des erfindungsgemäßen Getränkehalters ist in einer bevorzugten Ausführungsform der Erfindung vorgesehen, dass ein Gummiband um den seitlichen Rand der Grundplatte gespannt wird, so dass der Getränkehalter bequem über ein mit dem Gummiband verbundenes Trageband transportiert werden kann.

In einer weiteren Ausführungsform ist vorgesehen, dass anstelle des zentralen Aufnahmebereiches für weitere Gegenstände oder Getränkebehälter wie Flaschen ein Teil der Grundplatte als Standfuß nach unten geklappt werden kann und an dem Fuß ein Getränkebehälter wie z.B. eine Flasche hineingestellt werden kann. Auf diese Weise bleibt die Stellfläche für die einzelnen Trinkbecher in den Aufnahmebereichen der Grundplatte erhalten, gleichzeitig erhält der Standfuß neben seiner Stützfunktion auch eine Tragfunktion für die Aufnahme weiterer Gegenstände.

Eine Ausführungsform der vorliegenden Erfindung wird in den nachfolgenden Zeichnungen näher erläutert.
- Fig. 1: zeigt eine Ausführungsform eines Getränkehalters, nicht Teils der Erfindung,
- Fig. 2: zeigt eine Ausführungsform des erfindungsgemäßen Getränkehalters in Seitenansicht,
- Fig. 3: zeigt die Ausführungsform gemäß Figur 2 in Draufsicht,
- Fig. 4: zeigt den Aufbau des erfindungsgemäßen Tragegurts.

In Fig. 1A ist der Getränkehalter in Draufsicht gezeigt. Man erkennt die kleeförmig ausgestaltete Grundplatte 1, an deren Flügeln drei Aufnahmebereiche 13 ausgebildet sind. Die einzelnen Aufnahmebereiche 13 werden durch rundförmige, von Schlitzen 5, 7 unterbrochene Seitenwände 3 definiert. In die durch die Seitenwände 3 gebildete Aufnehmung werden die Trinkbecher oder Getränkebehälter eingesetzt. Jeweils zwei Seitenwände 3 sind gegenüberliegend angeordnet. In der gezeigten Ausführungsform erkennt man einen kleineren Schlitz 5, der die Seitenwände 3 voneinander trennt. Durch den Schlitz 5 kann beispielsweise der Henkel einer Tasse geführt werden. Die Stärke und Länge der Seitenwände 3 sind so gewählt, dass ein Becher oder ein Getränkebehälter sicher gehalten werden kann. Die gezeigten U-förmigen Seitenwandabschnitte bilden neben einem kleinen Schlitz 5 noch einen weiteren, zum Zentrum ausgebildeten größeren Schlitz 7.

In der Mitte der Grundplatte 1 ist ein weiterer Aufnahmebereich 9 vorgesehen. Dieser ist von einer Umrandung 11 begrenzt. In den Aufnahmebereich 9 können weitere Gegenstände, wie z.B. ein Flaschenöffner oder Feuerzeug, gelegt werden. An der Unterseite der Grundplatte 1 sind die Standfüße 15 eingeschraubt.

In Fig. 1B erkennt man den Getränkehalter, der nicht Teil den Erfindung ist, mit ausgezogenen Teleskop-Standfüßen 15. Jeder Aufnahmebereich 13 der Grundplatte 1 wird durch einen Standfuß 15 gestützt. Die Verwendung von drei Standfüßen 15 stellt die stabilste Ausführung dar. Durch die Möglichkeit der Längenveränderung der Teleskop-Standfüße 15 können Unebenheiten des Untergrundes oder Schrägen des Bodens ausgeglichen werden. Dadurch wird immer ein sicherer Stand und Halt der Becher oder Getränkebehälter sichergestellt. Durch die Seitenwände 3 sind die Becher oder Getränkebehälter ferner vor einem versehentlichen Umwerfen geschützt.

In Fig. 2 ist eine Ausführungsform des erfindungsgemäßen Getränkehalters gezeigt. Man erkennt die Grundplatte 1 sowie einen darauf ausgebildeten Aufnahmebereich 13, der durch eine umlaufende Seitenwand 3 definiert ist. Ferner ist ein weiterer zentraler Ablagebereich 9 zu erkennen, in dem beispielsweise eine Getränkeflasche hineingestellt werden kann. An der Seite der Grundplatte 1 ist ferner eine umlaufende Nut 19 zu erkennen. In diese kann der erfindungsgemäße Tragegurt über das Gummiband eingelegt werden. An der Unterseite der Grundplatte 1 des Getränkehalters sind drei Standfüße 15 ausgebildet, welche für den Transport nach innen eingeklappt werden können. Mit Hilfe des Tragebandes kann der Getränkehalter beispielsweise über die Schulter transportiert werden.

In Fig. 3 ist die in Fig. 2 gezeigte Ausführungsform nochmals in Draufsicht gezeigt. Deutlich sind der zentrale Ablagebereich 9 sowie der Aufnahmebereich 13 für Trinkbecher oder Getränkebehälter zu erkennen, begrenzt durch die umlaufende Seitenwand 3.

In Fig. 4 ist das erfindungsgemäße Trageband gezeigt. Dieses besteht aus einem Gummiband 23, welches in die umlaufende Nut 19 der Grundplatte 1 eingespannt wird. Ein Trageband 20 ist mit dem Gummiband 23 schlaufenförmig verbunden. Über eine Verstelleinrichtung 22 kann der Umfang des Tragebandes 20 eingestellt werden. Vorzugsweise werden das Trageband 20 und das Gummiband 23 über eine Riegelnaht 24 miteinander vernäht.

## Patentansprüche

1. Portabler Getränkehalter für Trinkbecher oder Getränkebehälter, umfassend eine Grundplatte (1) mit einem oder mehreren darauf angeordneten Aufnahmebereichen (13) für Trinkbecher oder Getränkebehälter, wobei die Aufnahmebereiche (13) durch Seitenwände (3) definiert sind, die Seitenwände (3) des oder der Aufnahmebereichs/e (13) umlaufend sind und den oder die Aufnahmebereiche (13) begrenzen und an der Unterseite der Grundplatte (1) wenigstens drei angebrachten Standfüßen (15), **dadurch gekennzeichnet, dass** die Grundplatte (1) an der Seite eine umlaufende Nut (19) besitzt, in welcher ein Tragegurt eingespannt ist und dass die wenigstens drei Standfüße (15) entweder teleskopartig ausziehbar oder einklappbar sind.

2. Getränkehalter nach Anspruch 1, **dadurch gekennzeichnet, dass** der Tragegurt aus einem Gummiband (23) und einem damit verbundenen Trageband (20) besteht.

3. Getränkehalter nach Anspruch 1, **dadurch gekennzeichnet, dass** die Seitenwände (3) durch wenigstens einen Schlitz (5) unterbrochen sind.

4. Getränkehalter nach einem der vorhergehenden Ansprüche, **dadurch gekennzeichnet, dass** auf der Grundplatte (1) ein zentraler Ablagebereich (9) vorgesehen ist, der entweder versenkt oder mit einer Umrandung (11) umrandet ist.

5. Getränkehalter nach einem der vorhergehenden Ansprüche, **dadurch gekennzeichnet, dass** die Seitenwände (3) der Aufnahmebereiche (13) aus einem federnden Material bestehen.

6. Getränkehalter nach einem der vorhergehenden Ansprüche, **dadurch gekennzeichnet, dass** innerhalb der von den Seitenwänden (3) definierten Aufnahmebereiche (13) Einsätze mit verschiedenen Öffnungsdurchmessern einlegbar sind.

7. Getränkehalter nach einem der vorhergehenden Ansprüche, **dadurch gekennzeichnet, dass** ein Teil der Grundplatte (1) als Standfuß (15) ausklappbar ist.

## Claims

1. A portable drinks holder for drinking cups or beverage containers, comprising a base plate (1) with one or more receptacle zones (13) disposed thereon for drinking cups or beverage containers, wherein the receptacle zones (13) are defined by side walls (3), the side walls (3) of the receptacle zone(s) (13) are circumferential and delimit the receptacle zone(s) (13), and at least three stand feet (15) mounted on the underside of the base plate (1), **characterised in that** on its side the base plate (1) has a peripheral groove (19) in which a carrier strap is clamped, and **in that** the at least three stand feet (15) can either be telescopically extended or folded in.

2. A drinks holder according to Claim 1, **characterised in that** the carrier strap comprises a rubber band (23) and a carrier band (20) connected thereto.

3. A drinks holder according to Claim 1, **characterised in that** the side walls (3) are interrupted by at least one slot (5).

4. A drinks holder according to any one of the preceding Claims, **characterised in that** on the base plate (1) a central storage zone (9) is provided which is either recessed or is bordered by a rim (11).

5. A drinks holder according to any one of the preceding Claims, **characterised in that** the side walls (3) of the receptacle zones (13) consist of a resilient material.

6. A drinks holder according to any one of the preceding Claims, **characterised in that** inserts with different opening diameters can be inserted inside the receptacle zones (13) defined by the side walls (3).

7. A drinks holder according to any one of the preceding Claims, **characterised in that** part of the base plate (1) can be folded out as a stand foot (15).

## Revendications

1. Support portable pour boissons, pour des gobelets ou des récipients à boissons, comprenant une plaque de base (1) sur laquelle sont disposées une ou plusieurs régions réceptrices (13) pour des gobelets ou des récipients à boissons, sachant que les régions réceptrices (13) sont définies par des parois latérales (3), que les parois latérales (3) de la ou des régions réceptrices (13) sont entourantes et délimitent la ou les régions réceptrices (13), et comprenant au moins trois pieds d'appui (15) fixés sur le dessous de la plaque de base (1), **caractérisé en ce que** la plaque de base (1) possède sur le côté une rainure entourante (19) dans laquelle est encastrée une sangle, et **en ce que** les au moins trois pieds d'appui (15) sont soit télescopiquement déployables soit repliables.

2. Support pour boissons selon la revendication 1, **caractérisé en ce que** la sangle est constituée d'une bande en caoutchouc (23) et d'une bande porteuse (20) reliée à la précédente.

3. Support pour boissons selon la revendication 1, **caractérisé en ce que** les parois latérales (3) sont interrompues par au moins une fente (5).

4. Support pour boissons selon l'une des revendications précédentes, **caractérisé en ce qu'**une région de réception centrale (9) est prévue sur la plaque de base (1), région qui est soit en renfoncement, soit bordée par une bordure entourante (11).

5. Support pour boissons selon l'une des revendications précédentes, **caractérisé en ce que** les parois latérales (3) des régions réceptrices (13) sont constituées d'un matériau élastique.

6. Support pour boissons selon l'une des revendications précédentes, **caractérisé en ce que** des inserts ayant différents diamètres d'ouverture peuvent être insérés à l'intérieur des régions réceptrices (13) définies par les parois latérales (3).

7. Support pour boissons selon l'une des revendications précédentes, **caractérisé en ce qu'**une partie de la plaque de base (1) peut être dépliée en tant que pied d'appui (15).
